# EUROPÄISCHE PATENTSCHRIFT

(11) **EP 0 162 810 B1**
(45) Veröffentlichungstag und Bekanntmachung des Hinweises auf die Patenterteilung: **19.11.1987**
(21) Anmeldenummer: 85810228.8
(22) Anmeldetag: 15.05.1985
(51) Int. Cl.: F42B 3/12

(54) **Verfahren zur Herstellung eines Polkörpers für eine elektrische Zündvorrichtung, ein durch das Verfahren hergestellter Polkörper und dessen Verwendung**
Method of manufacturing a pole body for an electric igniter, said pole body and its application
Procédé de fabrication d'un corps polaire pour un allumeur électrique, ledit corps polaire et son application

(30) Priorität: 21.05.1984 CH 2495/84
(43) Veröffentlichungstag der Anmeldung: 27.11.1985
(73) Patentinhaber: Ems-Inventa AG, 8039 Zürich (CH)
(72) Erfinder: Wittwer, Alfred, CH-8172 Niederglatt (CH)
(74) Vertreter: Herrmann, Peter Johannes

## Beschreibung

Die Erfindung betrifft ein Verfahren zur Herstellung eines Polkörpers für eine elektrische Zündvorrichtung mit wenigstens zwei durch einen homogenen Isolator voneinander getrennten metallischen Polen, welche stirnseitig mit einer im Bereich eines Zündsatzes stehenden Metallschicht elektrisch leitend verbunden sind, wobei wenigstens einer der metallischen Pole in der Kontaktstelle mit der Metallschicht eine Zündbrücke bildet. Die Erfindung betrifft auch den mit diesem Verfahren hergestellten Polkörper und dessen Verwendung.

Polkörper für elektrische Zündvorrichtungen der eingangs geschilderten Art sind bekannt. In einer Ausführung ragen beide Pole in eine leitende Metallschicht, wobei der eine Pol durch eine in die mit einem Initialsprengstoff in Berührung stehende Metallschicht mit einer isolierenden Aussparung umgeben ist. Zwischen den Enden der Aussparung wirkt eine ebene Metallfläche als Zündbrücke. Solche Aussparungen werden häufig mittels eines Laserstrahls erzeugt (DE-A-28 40 738).

Es ist auch eine elektrische Zündvorrichtung bekannt, deren Isolierkörper aus Glas besteht (DE-A-28 16 300). Hierbei sind Glas und Pole mechansich durch Verschmelzen fest miteinander verbunden. Das Herstellungsverfahren ist jedoch kompliziert und ermöglicht insbesondere bei sehr kleinen Polkörpern keine schnelle und präzise Fabrikation. Auch wird eine Zündbrücke auf einer mit den Polen verbundenen Metallschicht mittels Laserstrahlen erzeugt. Solche dünnen Metallschichten als Zündbrücke stellen eine Weiterentwicklung der als Drähte bekannten Zündbrücken dar, die mit ihrer ganzen Länge mit einem Initialsprengstoff in Berührung stehen und diesen durch Verglühen zur Zündung bringen.

Die bekannte Art von Zündbrücken, die mit Laserstrahlen erzeugt werden, hat sich gegenüber Zünd-und Glühdrähten durch ihre ebene Ausgestaltung als Weiterentwicklung bewährt. Sie hat jedoch den Nachteil, dass aufwendige Apparaturen zur Erzeugung von Laserstrahlen ausreichender Intensität erforderlich sind.

Aufgabe der Erfindung ist es, ein Verfahren zur Herstellung eines Polkörpers der eingangs genannten Art zu schaffen, das möglichst homogene, gasblasenfreie kleine und kompakte Polkörper schnell, wirtschaftlich und genau herstellt. Die Konstruktion des Polkörpers soll diese präzise Fabrikation gut sichern und der Polkörper soll eine hohe Stromdichte ermöglichen.

Die vorgennante Aufgabe wird erfindungsgemäss dadurch gelöst, dass zuerst ein mit einem nadelspitzförmigen Zündstift endender Polstift oder Polnapf vorgeformt wird, dass danach dieser Polstift oder Polnapf mit Spiel in ein Glasrohr eingeschoben und mittels einer Basisplatte abgestützt wird, dass das Glasrohr mit Spiel mit einem Metallrohr umgeben wird und dass danach der Polstift oder Polnapf in das Metallrohr mit dem Material des Glasrohres eingeschmolzen wird.

Der Vorteil der Erfindung ist darin zu sehen, dass mit einfachen Mitteln der Polstift oder der Polnapf im Inneren des Metallrohrs blasenfrei im Glas eingeschmolzen wird.

Nach einer Weiterentwicklung ist der Zündstift mit dem Polstift oder Polnapf vor und während des Einschmelzens von oben mit einem Führungskörper belastet. Dieser Führungskörper ist zweckmässig hitzebeständig und kann zum Beispiel aus Graphit oder Keramik bestehen. Das hat den Vorteil, dass beim Zusammensinken des erweichenden Glasrohrs zu einer Glasschmelze dieses Glasrohr an seinem oberen Rand nicht kegelförmig zusammensinkt und dass somit die Luft nicht eingeschlossen wird. Die aufsteigende Glasschmelze drückt die Luft nach oben, bis sie den Führungskörper verdrängt hat.

Es ist zweckmässig, wenn das Metallrohr in einer Bohrung einer Zentrierplatte vor und während des Einschmelzens gehalten wird. Der Vorteil besteht darin, dass die Zentrierplatte die senkrechte Lage des Metallrohrs sichert. Somit wird auch das eingeschobene Glasrohr in der richtigen Lage gehalten.

Nach einer Weiterbildung wird die Zündebene des Polkörpers nach dem Erkalten des geschmolzenen Blasrohrs abgeschliffen. Dies kann man in der Lage durchführen, in der der Polkörper sich noch auf der Basisplatte befindet und mit der Zentrierplatte gehalten wird. In bezug auf die kleinen Abmessungen der Polkörper kann man selbstverständlich auf einer Basisplatte eine grössere Anzahl von Polkörpern bearbeiten, wobei die letztgenannten in einer Zentrierplatte gemeinsam in kleinen Abständen gelagert sind. Selbstverständlich kann man als Basisplatte ein endloses Band verwenden.

Es ist zweckmässig, wenn die abgeschliffene Zündebene bzw. die angeschliffenen Zündebenen der Polkörper direkt in der genannten Lage mit der Metallschicht versehen werden, womit die nadelspitzförmigen Enden mit den ringförmigen Stirnflächen der Metallrohre elektrisch verbunden werden. Dieser Verfahrensschritt vereinfacht zusätzlich die Herstellung der Polkörper und ermöglicht eine schnelle Fabrikation von einer grösseren Anzahl der Polkörper.

Vorteilhaft wird das Einschmelzen des Polstiftes oder Polnapfes inklusive des Zündstifts im Metallrohr unter Schutzgas durchgeführt. Dabei hat es sich als günstig erwiesen, als Schutzgas Formiergas zu verwenden. Es ist aber auch möglich, andere Inertgase wie reines N₂ oder Edelgase zu verwenden.

Der Polkörper, der nach dem erfindungsgemässen Verfahren hergestellt ist, enthält einen nadelförmigen, metallischen Zündstift, der auf der Metallschicht aufliegt und innerhalb eines blasenfreien Isolators eingeschmolzen ist. Der Polstift oder Polnapf mit zuständigem Zündstift sind zweckmässig aus einem starren Metall hergestellt, womit ihre Lage innerhalb des Glasrohrs in ausreichenden Grenzen gesichert ist. Durch die wenigstens annähernd senkrechte Lage des Zündstifts in bezug auf die Metallschicht wird eine nahezu punktförmige Kontaktfläche und somit auch eine sehr kleine Zündbrücke erreicht. Es wird eine hohe Stromdichte durch die Zündbrücke fliessen, so dass auch geringe Zündenergien zum Beispiel von E = 30 Jl Ws und Spannungen von U = 3V sehr kurze Reaktionszeiten von etwa 5 µs erreichen können.

Bei einer Variante ist der Polnapf als eine Buchse ausgebildet. Diese Ausführungsform ist platzsparend in bezug auf die andere Lösung, wo an Stelle des Polnapfs ein Polstift verwendet wird. Die Metallschicht oder wenigstens die Zündbrücke und die Spitze des Zündstifts bestehen vorzugsweise aus Ni, Cr, Al, Pd, Au, Ta, Re, Ti, Mn, Ba oder einer Legierung der genannten Metalle. Als Isolator verwendet man Glas, da dieses einen relativ niedrigen Schmelzpunkt aufweist und gasdicht mit den angrenzenden Metallteilen verbunden werden kann. Zweckmässig wird ein Glas bevorzugt, welches wenigstens annähernd den gleichen Dehnungskoeffizienten wie das verwendete Metall aufweist.

Es ist selbstverständlich, dass der Polkörper und seine Bestandteile in bestimmten Grenzen dimensioniert werden können.

Die Metallschicht der Zündbrücke weist zweckmässig eine Schichtdike von 1.10-⁹ bis 2.10-⁷m auf.

Der elektrische Widerstand der Zündbrücke liegt vorteilhaft zwischen 0,1 bis 500 Ohm. Der Durchmesser des ganzen Polkörpers beträgt zweckmässig 1,5 bis 20 mm. Der Durchmesser der Zündbrücke sollte kleiner sein als 0,8 mm, insbesondere 0,1 mm.

Die Verwendung des erfindungsgemässen Polkörpers eignet sich insbesondere für Zündvorrichtungen zur Initialzündung von Munitionskörpern, Projektilen, Raketen, Sprenkörpern und Hohlladungen.

In der Zeichnung sind Ausführungsbeispiele des Erfindungsgegenstands vereinfacht dargestellt.

Es zeigt:
Figur 1 einen axialen Schnitt durch einen Polkörper,
Figur 2 einen axialen Schnitt durch eine andere Variante des Polkörpers,
Figur 3 eine Ansicht auf die Metallschicht des Polkörpers mit angedeuteten Kontaktstellen,
Figur 4 eine Skizze in Form eines vertikalen Schnitts, die die Herstellung des Polkörpers vor dem Schmelzen des Glasrohrs zeigt, und
Figur 5 eine Variante des Schnitts gemäss Figur 4 mit einem Napf als Polstift.

Gemäss Figur 1 ist ein Polkörper mit 1 bezeichnet. Innerhalb eines Metallrohres 2, das das Gehäuse bildet ist koaxial ein Polstift 3 fest mit einem blasenfreine Isolator 4 verbunden. Der Polstift 3 ist in seinem im Isolator 4 eingebetteten Teil zu einem nadelförmigen Zündstift 5 ausgezogen und bildet eine praktisch punktförmige Zündbrücke 5' auf einer Metallschicht 6. Ein Pfeil weist auf die punktförmige Fläche der Zündbrücke 5' in der Metallschicht 6. Mit der Bezugsziffer 5" ist das nadelspitzförmige Ende des Zündstifts 5 bezeichnet.

Gleiche Teile sind in allen Zeichnungen mit denselben Bezugsziffern versehen.

Figur 2 unterscheidet sich von Figur 1 lediglich dadurch, dass anstelle des Polstifts 3 ein Polnapf 3' die Funktion eines der beiden leitenden Pole übernimmt.

In Figur 3 ist in der Ansicht auf die Metallschicht 6 die Kontaktstelle des Zündstifts 5 als eine Fläche zu erkennen. Der gestrichelte Kreis deutet im äusseren Ring das unter der Metallschicht 6 liegende Gehäuse 2 an und im mittleren Kreisring unter der Metallschicht 6 den Isolator 4.

In Figur 4 wird die Herstellung eines Polkörpers 1 beispielhaft beschrieben. Die Höhe des Glasrohrs 8 liegt vor der Bearbeitung in der Ebene A. Die Ebene B zeigt den Zustand der Zündebene des Polkörpers nach der Herstellung.

Vor der Fertigung ist in ein Metallrohr 2, dessen Länge der Länge des fertigen Polkörpers 1 entspricht und durch die Ebenen BC abgegrenzt ist, ein Glasrohr 8 eingeschoben, dessen Länge vor der Bearbeitung der Entfernung der oberen Ebene A und der Kontaktebene C entpricht. Der Polstift 3 mit dem Zündstift 5 ist im Inneren des Glasrohrs 8 gelagert, in einer Bohrung 11' einer Basisplatte 11 eingeschoben und somit in der richtigen Lage gehalten. Der Zündstift 5 ist von oben mit einem aus Graphit bestehenden Führungskörper 9 belastet, dessen Aufgabe schon früher beschrieben wurde. Das Metallrohr 2 ist in einer Bohrung 12' einer Zentrierplatte 12 gelagert. Die Basisplatte 11 und die Zentrierplatte 12 können aus Graphit bestehen.

In Figur 5 ist anstelle des Polstifts 3 ein Polnapf 3' angeordnet ist. Dieser befindet sich auf der Oberfläche der Basisplatte 11. Übrige Teile aus der Figur 5 entsprechen derjenigen gemäss Figur 4.

Bei der Herstellung des Polkörpers 1 wird zunächst in bekannter Weise das Metallrohr 2 abgelängt. Ein Polstift 3 oder ein Polnapf 3' werden zu einem Zündstift 5 ausgezogen. Ein Glasrohr 8 mit einem Aussendurchmesser, welcher etwas kleiner ist als der Innendurchmesser des Metallrohrs 2, wird ebenfalls abgelängt und auf der Basisplatte 11 gelagert. Der Polstift oder der Polnapf 3,3' werden entweder in die Bohrung 11' eingeschoben oder auf die Basisplatte 11 gestellt. Von oben wird in die Bohrung 10 im Glasrohr 8 ein Führungskörper 9 geschoben. Auch zwischen der inneren Fläche des Metallrohrs 2 und des Glasrohrs 8 befindet sich ein Hohlraum 10. Anschliessend wird das so vorbereitete Werkstück in einen Bandofen bei 800°C bis 1000°C während ca. 1 h unter Schutzgas verschmolzen. Beim Schmelzvorgang erweicht das Glas und sinkt durch die Schwerkraft in den Hohlraum 10 zwischen das Metallrohr 2 und dem Zündstift 5 mit dem Polstift oder Polnapf 3,3' und drängt im flüssigen Zustand den Führungskörper 9 nach oben. Auf diese Weise können keine Gasblasen im Hohlraum 10 des Glasrohrs 8 eingeschlossen werden. Das Ende des Schmelzvorgangs ist am Umkippen oder Heraustreten des Führungskörpers 9 aus dem Hohlraum 10 zu erkennen.

Nach dem Erkalten des rohen Polkörpers wird dieser in der Zündebene B abgeschliffen. Die Oberfläche muss eine Feinheit im Mikrometerbereich aufweisen. Die geschliffene Fläche wird schliesslich im Hochvakum mit einem Metall oder einer Metallegierung bedampft.

Im Zeitpunkt der Zündung treten höchste Stromdichten an der Zündbrücke 5' der punktförmigen Berührungsstelle des Polstifts 3 bzw. des Polnapfs 3' mit der Metallschicht 6 auf. Die Zündbrücke 5' schmilzt und liefert die Energie für die Zündung eines an der Metallschicht 6 anliegenden oder in ihrem Bereich sich befindenden Initialsprengstoffs D (Detonator Charge).

Der erfindungsgemässe Polkörper 1 weist die gleichen Vorteile wie die eines mittels Laser hergestellten Polkörpers auf, ohne dass jedoch eine aufwendige Laseranlage zu dessen Herstellung notwendig ist. Durch die Verschmelzung des zu einem Zündstift 5 ausgezogenen Polstifts oder Polnapfs 3,3' mit dem Isolator 4 wird eine ausserordentlich grosse mechanische Stabilität des Zünders erzielt.

Der Polkörper 1 lässt sich sehr wirtschaftlich unter Verwendung von Glas als Isolator herstellen, ohne dass Luftblasen in den Isolator 4 eingeschlossen werden.

Der erfindungsgmässe Polkörper 1 findet Verwendung in elektrischen Zündvorrichtungen zur Initialzündung von Projektilen, Munitionskörpern und Hohlladungen mit Zündzeiten im Mikrosekundenbereich.

## Patentansprüche

1. Verfahren zur Herstellung eines Polkörpers (1) für eine elektrische Zündvorrichtung mit wenigstens zwei durch einen homogenen Isolator (4) voneinander getrennten metallischen Polen (2, 3, 3'), welche stirnseitig mit einer im Bereich eines Zündsatzes stehenden Metallschicht (6) elektrisch leitend verbunden sind, wobei wenigstens einer der metallischen Pole (2, 3, 3') in der Kontakstelle mit der Metallschicht (6) eine Zündbrücke (5') bildet, dadurch gekennzeichnet, dass zuerst ein mit einem nadelspitzförmigen Zündstift (5) endender Polstift oder Polnapf (3, 3') vorgeformt wird, dass danach dieser Polstift oder Polnapf (3, 3') mit Spiel in ein Glasrohr (8) eingeschoben und mittels einer Basisplatte (11) abgestützt wird, dass das Glasrohr (8) mit Spiel mit einem Metallrohr (2) umgeben wird und dass danach der Polstift oder Polnapf (3, 3') in das Metallrohr (2) mit dem Material des Glasrohres (8) eingeschmolzen wird (Figur 4, 5).

2. Verfahren nach Anspruch 1, dadurch gekennzeichnet, dass der Zündstift (5) mit dem Polstift oder Polnapf (3, 3') vor und während des Einschmelzens von oben mit einem Führungskörper (9) belastet wird.

3. Verfahren nach Anspruch 2, dadurch gekennzeichnet, dass die Belastung mit einem Führungskörper (9) aus Graphit durchgeführt wird.

4. Verfahren nach Anspruch 1, dadurch gekennzeichnet, dass das Metallrohr (2) in einer Bohrung (12') einer Zentrierplatte (2) vor und während des Einschmelzens gehalten wird.

5. Verfahren nach Anspruch 4, dadurch gekennzeichnet, dass nach dem Erkalten des geschmolzenen Glasrohres (8) wenigstens die Zündebene (B) des Polkörpers (1) abgeschliffen wird.

6. Verfahren nach Ansprüchen 1 und 5, dadurch gekennzeichnet, dass die abgeschliffene Zündebene (B) des Polkörpers (1) mit der Metallschicht (6) versehen und somit das nadelspitzförmige Ende (5") mit der ringförmigen Stirnfläche des Metallrohres (2) verbunden wird.

7. Verfahren nach Anspruch 1, dadurch gekennzeichnet, dass das Einschmelzen des Polstiftes oder Polnapfes (3, 3') inklusive des Zündstifts (5) im Metallrohr (2) unter Schutzgas durchgeführt wird.

8. Polkörper (1), hergestellt nach dem Verfahren gemäss Anspruch 1, dadurch gekennzeichnet, dass ein nadelförmiger, metallischer Zündstift (5) auf der Metallschicht (6) aufliegt und innerhalb eines blasenfreien Isolators (4) eingeschmolzen ist (Figur 1, 2).

9. Polkörper nach Anspruch 8, dadurch gekennzeichnet, dass der Polnapf (3') als eine Buchse ausgebildet ist (Figur 2).

10. Polkörper nach Anspruch 8, dadurch gekennzeichnet, dass die Metallschicht (6) der Zündbrücke (5') eine Schichtdicke von 1.10 bis 2.107m aufweist.

11. Polkörper nach Anspruch 8, dadurch gekennzeichnet, dass die Zündbrücke (5') einen elektrischen Widerstand von 0,1 bis 500 Ohm aufweist.

12. Polkörper nach Anspruch 8, dadurch gekennzeichnet, dass sein Durchmesser 1,5 bis 20 mm beträgt.

13. Polkörper nach Anspruch 8, dadurch gekennzeichnet, dass die Zündbrücke (5') einen Durchmesser kleiner als 0,8 mm, vorzugsweise 0,1 mm aufweist.

14. Verwendung des Polkörpers (1) nach den Ansprüchen 8 bis 13 in elekrischen Zündvorrichtungen zur Initialzündung von Munitionskörpern, Projektilen, Raketen, Sprengkörpern und Hohlladungen.

## Claims

1. A method of producing a pole body (1) for an electric ignitor with at least two metallic poles (2, 3, 3') which are separated from one another by a homogeneous insulator (4) and which are connected at their end faces in an electrically conductive manner to a metallic layer (6) disposed in the region of a fuse composition, at least one of the metallic poles (2, 3, 3') forming an ignition bridge (5') in the contact position with the metallic layer (6), characterized in that a pole pin or pole cup (3, 3') terminating in an acicular ignition pin (5) is first preformed, the said pole pin or pole cup (3, 3') is then inserted with clearance in a glass tube (8) and is supported by means of a base plate (11), the glass tube (8) is surrounded with clearance in a metallic tube (2), and the pole pin or pole cup (3, 3') is then sealed into the metallic tube (2) with the material of the glass tube (8) (Fig. 4, 5).

2. A method according to Claim 1, characterized in that the ignition pin (5) with the pole pin or pole cup (3, 3') is charged from above with a guide member (9) before and during the sealing.

3. A method according to Claim 2, characterized in that the charging is performed by a guide member (9) of graphite.

4. A method according to Claim 1, characterized in that the metallic tube (2) is held in a bore (12') of a centring plate before and during the sealing.

5. A method according to Claim 4, characterized in that after cooling the sealed glass tube (8) at least the ignition plane (B) of the pole body (1) is ground away.

6. A method according to Claims 1 and 5, characterized in that the ground ignition plane (B) of the pole body (1) is provided with the metallic layer (6) and the acicular end (5") is thus joined to the annular end face of the metallic tube (2).

7. A method according to Claim 1, characterized in that the sealing of the pole pin or pole cup (3, 3') including the ignition pin (5) is performend in the metallic tube (2) under protective gas.

8. A pole body, produced in accordance with the method according to Claim 1, characterized in that an acicular metallic ignition pin (5) rests on the metallic layer (6) and is sealed inside a bubble-free insulator (4) (Fig. 1, 2).

9. A pole body according to Claim 8, characterized in that the pole cup (3') is constructed as a sleeve (Fig. 2).

10. A pole body according to Claim 8, characterized in that the metallic layer (6) of the ignition bridge (5') has a layer thickness of from 1.10-⁹ to 2.10-⁷_{M}.

11. A pole body according to Claim 8, characterized in that the ignition bridge (5') has an electrical resistence of from 0,1 to 500 Q.

12. A pole body according to Claim 8, characterized in that its diameter amounts to from 1,5 to 20 mm.

13. A pole body according to Claim 8, characterized in that the ignition bridge (5') has a diameter of less than 0,8 mm, preferably 0,1 mm.

14. The use of a pole body (1) according to Claim 8 to 12 in electrical ignitors for the priming of munitions, projectiles, rockets, explosive devices and hollow charges.

## Revendications

1. Procédé de fabrication d'un corps polaire (1) pour un allumeur életrique avec au moins deux pôles métalliques (2, 3, 3' ) séparés par un isolateur homogène (4), qui sont reliés électriquement, du côté frontal, à une couche métallique (6) placée dans la région d'une composition d'amorçage, au moins l'un des pôles métalliques (2, 3, 3') formant un pont d'allumage (5') au point de contact avec la couche métallique (6) caractérisé en ce que tout d'abord une broche polaire ou cuvette polaire (3, 3' ) se terminant en un igniteur (5) en forme de pointe d'aiguille est préformée; que cette broche ou cuvette polaire (3, 3' ) est ensuite engagée avec jeu dans un tube de verre (8) et soutenue au moyen d'une plaque de base (11); que le tube de verre (8) est entouré avec jeu par un tube métallique (2), et que ensuite, la broche polaire ou la cuvette polaire (3, 3' ) est scellée dans le tube métallique (2) avec le matériau du tube de verre (8) (figures 4,5).

2. Procédé selon la revendication 1, caractérisé en ce que, avant et pendant le scellement, l'igniteur (5) avec la broche ou cuvette polaire (3, 3') est chargé par le haut au moyen d'un organe de guidage (9).

3. Procédé selon la revendication 2, caractérisé en ce que la charge peut être réalisée à l'aide d'un organe de guidage (9) en graphite.

4. Procédé selon la revendication 1, caractérisé en ce que le tube métallique (2) est maintenu, avant et pendant le scellement, dans un alésage (12') d'une plaque de centrage (12).

5. Procédé selon la revendication 4, caractérisé en ce que, après le refroidissement du tube de verre fondu (8), au moins le plan d'allumage (B) du corps polaire (1) est rectifié.

6. Procédé selon l'une des revendications 1 et 5, caractérisé en ce que le plan d'allumage (B) rectifié du corps polaire (1 ) est muni de la couche métallique (6) et que l'extrémité (5") en forme de pointe d'aiguille est ainsi reliée à la surface frontale annulaire du tube métallique (6).

7. Procédé selon la revendication 1, caractérisé en ce que le scellement de la broche polaire ou de la cuvette polaire (3, 3' y compris l'igniteur (5), dans le tube métallique (2) est réalisé sous atmosphère contrôlée.

8. Corps polaire (1) réalisé d'après le procédé selon la revendication 1, caractérisé en ce qu'un igniteur métallique (5) en forme d'aiguille repose sur la couche métallique (6) et est scellé dans un isolateur (4) exempt de bulles (figures 1, 2).

9. Corps polaire selon la revendication 8, caractérisé en ce que la cuvette polaire (3' ) est conformée en douille (figure 2).

10. Corps polaire selon la revendication 8, caractérisé en ce que la couche métallique (6) du pont d'allumage (5' ) présente une épaisseur de couche de 1.10⁻⁷ à 2.10-⁷m.

11. Corps polaire selon la revendication 8, caractérisé en ce que le pont d'allumage (5' ) présente une résistance élétrique de 0,1 à 500 ohms.

12. Corps polaire selon la revendication 8, caractérisé en ce que son diamètre est compris entre 1,5 et 20 mm.

13. Corps polaire selon la revendication 8, caractérisé en ce que le pont d'allumage (5') présente un diamètre inférieur à 0,8 mm, de préférence de 0,1 mm.

14. Utilisation du corps polaire (1) selon l'une quelconque des revendications 8 à 13 dans des allumeurs électriques pour l'amorçage de munitions, projectiles, fusées, charges explosives et charges creuses.
